# EUROPÄISCHE PATENTSCHRIFT

(11) **EP 3 440 010 B1**
(45) Veröffentlichungstag und Bekanntmachung des Hinweises auf die Patenterteilung: **18.11.2020**
(21) Anmeldenummer: 18718801.6
(22) Anmeldetag: 18.04.2018
(51) Int. Cl.: B67D 7/64, B29B 13/02

(54) **ENTLEERVORRICHTUNG FÜR VISKOSE STOFFE SOWIE VERFAHREN HIERFÜR**
EMPTYING DEVICE FOR VISCOUS MATERIALS, AND METHOD FOR SAME
DISPOSITIF DE VIDANGE DE SUBSTANCES VISQUEUSES ET PROCÉDÉ ASSOCIÉ

(30) Priorität: 18.04.2017 DE 102017108187
(43) Veröffentlichungstag der Anmeldung: 13.02.2019
(73) Patentinhaber: SCHEUGENPFLUG GmbH, 93333 Neustadt/Donau (DE)
(72) Erfinder: SCHEUGENPFLUG, Erich, 93333 Neustadt/Donau (DE)
(74) Vertreter: Weickmann & Weickmann PartmbB
(86) Internationale Anmeldenummer: PCT/EP2018/059844
(87) Internationale Veröffentlichungsnummer: WO 2018/192943

(56) Entgegenhaltungen:
- DE-A1- 1 808 241
- US-A- 3 976 229
- US-A1- 2014 124 090

## Beschreibung

### I. Anwendungsgebiet

Die Erfindung betrifft das Entleeren von hochviskosen, also pastösen, Stoffen aus angelieferten Gebinden, insbesondere Fässern.

### II. Technischer Hintergrund

Bei der Verarbeitung von hochviskosen Stoffen, z. B. in der Klebetechnik oder Kosmetik-Industrie, besteht häufig das Problem, dass diese Stoffe oder deren Grundmaterialien in Transportgebinden wie etwa 200 I-Fässern oder in 20 I-Eimern angeliefert werden und das viskose Material von dort zu einem Verbraucher, beispielsweise einer Dosierpistole oder einem Mischer, geliefert werden muss.

Im Folgenden ist nur noch von einem Fass die Rede, was für die Zwecke der vorliegenden Erfindung jedoch alle einseitig offenen, Behälter mit einschließen soll, denn z. B. bei einer Kartusche ist die im Prinzip offene Stirnseite in der Regel von einem in axialer Richtung bewegbaren, dicht verschließenden, Verschluss stopfen verschlossen, und zusätzlich besitzt die Kartusche auf der gegenüberliegenden Stirnseite meist eine Entnahmeöffnung.

Dabei soll die Entnahme aus dem Behälter und der Transport zu dem entfernten Verbraucher nach Bedarf und automatisch erfolgen und eine möglichst restefreie Entleerung des Fasses ohne aufwändige manuelle Nacharbeit möglich sein.

Dabei ist es häufig aufgrund der Eigenschaften des viskosen Materials nicht zulässig, dieses vor dem Entnehmen und Transportieren über Leitungen zu erwärmen, um seine Fließfähigkeit zu erhöhen.

In diesem Zusammenhang sind bereits sog. Fasspressen bekannt, bei denen auf das viskose Material im zu entleerenden Fass eine Pressplatte aufgesetzt wird, die z. B. in der Mitte ein Durchgangsöffnung besitzt, an dem eine Förderleitung für das viskose Material angeschlossen ist.

Diese Pressplatte ist an ihrem Außenumfang gegenüber dem Innenumfang des Fasses dicht anliegend ausgeführt. Durch nach Unten pressen der Pressplatte mit ausreichender Kraft und entsprechen dem Weg wird das viskose Material in die Förderleitung gepresst und auf diese Art und Weise zu dem von dem Fass entfernten Verbraucher in der gewünschten Menge und mit dem ausreichenden Druck beim Verbraucher angeliefert, wobei je nach Länge der Förderleitung in deren Verlauf zusätzlich eine oder mehrere Pumpen angeordnet sein können.

Diese Art der Fassentleerung weist mehrere Probleme auf:
- Zum Einen steigt der Kraftaufwand zum Herabpressen der Pressplatte mit zunehmender Viskosität, also Zähigkeit, des zu fördernden Materials stark an, sodass gerade über weitere Förderstrecken ein Fördern von relativ zähem, hochviskosem, Material ohne eine zusätzliche Pumpe in der Entleervorrichtung oder im Verlauf der Förderstrecke kaum möglich wird.
- Ein weiteres Problem besteht darin, dass beim Aufsetzen der Pressplatte auf das viskose Material unter der Pressplatte Luft eingeschlossen wird, die beim Fördern des Materials in die Förderleitung gelangt, was grundsätzlich unerwünscht ist, da das Material vom Verbraucher häufig genau dosiert ausgebracht werden soll, und diese Dosierung bei in der Förderleitung befindlichen Luftblasen nicht mehr möglich ist, und dadurch ein z. B. erzeugter Kleberauftrag lückenhaft und damit fehlerhaft werden kann.

- Des Weiteren wäre es zur Verringerung der notwendigen Presskraft gerade bei hochviskosen Materialien sinnvoll, das Fließen des Materials in die Förderleitung hinein zu begünstigen durch eine kegelförmige Ausbildung der Pressplatte. Dies jedoch führt zu einer hohen Restmenge, die in dem Fass gegen Ende der Entleerung verbleibt.
- Ferner muss vermieden werden, dass durch die relativ hohen Kräfte auf die Pressplatte die Pressplatte oder der Antrieb der Pressplatte beschädigt wird, wenn die Pressplatte den Boden des Fasses erreicht und der Antrieb nicht rechtzeitig abgestellt wird.
- Ein weiteres Problem besteht darin, dass mit zunehmender Viskosität des Materials der Druckverlust über die Förderlänge massiv ansteigt, und aus dem in oder nahe bei der Fasspresse vorliegenden Druck in dem zu fördernden Material nicht auf den beim Verbraucher anliegenden Druck im Material geschlossen werden kann.
   Entleert man einen solchen Behälter dagegen konventionell, also mittels einer Pumpe, zum Beispiel einer Kolbenpumpe, so besteht das Problem darin, dass in vielen verschiedenen Materialien sehr abrasive Füllstoffe enthalten sind, die bewirken, dass jede Pumpe innerhalb kurzer Zeit verschlissen ist.
- In diesem Zusammenhang besteht ein Problem auch darin, dass der Staudruck in der Förderleitung so hoch werden kann, dass die Dichtung zwischen dem äußeren Rand der Pressplatte und der Innenumfangswand des Fasses von dem Material durchdrungen wird und Material auf die Oberseite der Pressplatte gelangt.

Aus der DE 1808241 A1**,** die den nächstreichenden Stand der Technik darstellt, ist eine Entleer-Vorrichtung für Fässer bekannt, wobei sich von der Rückseite der Pressplatte aus der Presszylinder in Rückzugsrichtung erstreckt und sich in der Pressplatte ein Rückschlagventil mit einer Durchlassrichtung von der Vorderseite zur Rückseite befindet. Dabei ist der Presszylinder nicht in beide Richtungen beweglich und der Förderkolben, der dabei nicht mit seinem äußeren Rand an der Umfangswand des Presszylinders anliegt, weist keine Durchgangsöffnung auf, an deren Rückseite die Förderleitung angeschlossen werden könnte.

### III. Darstellung der Erfindung

### a) Technische Aufgabe

Es ist daher die Aufgabe gemäß der Erfindung, eine Entleer-Vorrichtung mit einer Fasspresse zu schaffen, die auch bei hochviskosen Materialien zuverlässig funktioniert und eine ausreichende Lebensdauer besitzt, sowie ein Verfahren zum Entleeren solcher hochviskosen Materialien zur Verfügung zu stellen.

### b) Lösung der Aufgabe

Hinsichtlich der Entleer-Vorrichtung wird diese Aufgabe dadurch gelöst, dass die Förderleitung nicht direkt an der Durchgangsöffnung der Pressplatte befestigt ist.

Stattdessen erstreckt sich von der Rückseite, in der Regel der Oberseite, der Pressplatte aus einem Presszylinder in Rückzugsrichtung, der mit seinem vorderen, in der Regel unteren, Ende mit der Pressplatte dicht verbunden ist, die somit zum Teil dessen Boden bildet.

Denn da ja dieser Presszylinder zusammen mit der Pressplatte beim Entleeren des Behälters in den Behälter einfährt, besitzt der Presszylinder einen freien inneren Durchmesser, der geringer ist als der freie innere Durchmesser des zu leerenden Behälters, und auch darüber hinaus ist der Außenumfang des Presszylinders noch mit einem radialen Abstand gegenüber dem Außenrand der Pressplatte positioniert, also radial nach innen zurückversetzt.

In dem Presszylinder ist ein Förderkolben dicht am Innenumfang des Presszylinders anliegend axial verschiebbar, ebenso wie die Pressplatte selbst sowohl in Förderrichtung als auch in Rückzugsrichtung, und angetrieben von einem eigenen Förderantrieb, der unabhängig von dem Pressantrieb, welcher die Pressplatte axial bewegt, angesteuert werden kann.

In dem Förderkolben ist eine Durchgangsöffnung, meist zentrisch, angeordnet, an deren Rückseite die Förderleitung dicht befestigt ist, durch die das abzufördernde Material strömen kann.

Damit das Material aus dem Fass diese Durchgangsöffnung im Förderkolben erreichen kann, sind in der Pressplatte ein oder mehrere Rückschlagventile vorhanden, sodass das Material die Pressplatte nur von der Vorderseite zur Rückseite, also in der Regel von unten nach oben, also in Richtung Förderkolben, durchdringen kann, aber nicht umgekehrt.

Dabei sollen die Rückschlagventile vorzugsweise nicht über die Rückseite der Pressplatte vorstehen und/oder auch nicht über deren Vorderseite.

Mittels dieser Anordnung ist folgende Vorgehensweise möglich: Zunächst werden Pressplatte und Förderkolben in ihre Ausgangslage gebracht. Für die Pressplatte bedeutet dies, dass sie durch die offene Stirnseite des Behälters in diesen eingefahren und auf die Oberfläche des daraus zu entnehmenden Materials aufgelegt wird.

Für den Förderkolben bedeutet dies, dass er in eine axiale Ausgangslage gebracht wird, die sich meist möglichst nah an der Rückseite der Pressplatte befindet, indem er vorzugsweise auf dieser Rückseite der Pressplatte aufliegt.

Dann wird folgender Ablauf - abhängig vom Materialbedarf mehr oder weniger schnell, aber in der Regel vielfach hintereinander - durchgeführt, bis letztendlich kein Material mehr benötigt wird oder der Behälter leer ist:
a) Die Pressplatte wird zusammen mit dem daran befestigten Presszylinder weiter in Pressrichtung in den Behälter, also in Richtung des Bodens des Behälters, eingefahren. Das dadurch im Behälter unter Druck gesetzte Material strömt dementsprechend durch das eine oder die mehreren Rückschlagventile durch die Pressplatte hindurch auf deren Rückseite und beginnt, den Presszylinder zu füllen und dabei den Förderkolben im Presszylinder von seiner Ausgangslage aus in Rückzugsrichtung zurück zu schieben:
   Da der freie innere Durchmesser des Behälters größer ist als der freie innere Durchmesser des Presszylinders, bedeutet ein Vorwärtsschieben der Pressplatte um eine Längeneinheit in Förderrichtung, dass der Förderkolben - um das dadurch verdrängte Material-Volumen aufzunehmen - sich um mehr als diese Längeneinheit von seiner Ausgangslage aus relativ zum Presszylinder in Rückzugsrichtung zurückgeschoben wird.
   Wenn im Presszylinder auf diese Art und Weise ein vorgegebener Füllstand erreicht ist, also der Förderkolben eine vorgegebene axiale Soll-Lage erreicht hat, wird
b) die Axialbewegung der Pressplatte angehalten.
c) Bei weiterhin angehaltener, also stillstehender, Pressplatte wird nun der Förderkolben in Pressrichtung bewegt, also auf die Pressplatte zu bewegt, bis er eine vorgegebene Ziel-Position erreicht hat, meist anliegend oder unmittelbar benachbarte zur Pressplatte. Da das zwischen Förderkolben und der Rückseite der Pressplatte eingeschlossene Material durch die Rückschlagventile nicht entweichen kann, wird das Material dadurch in die Durchgangsöffnung im Förderkolben und die daran angeschlossene Förderleitung - die anschließend an den Förderkolben in der Regel zunächst aus der hohlen Kolbenstange des Förderkolbens besteht - hineingepresst und damit in Richtung Verbraucher transportiert.

Dies hat den Vorteil, dass bei dem Auspressen des Materials aus dem Presszylinder in die Förderleitung hinein auch höhere Drücke aufgebracht werden können, als der für die Pressplatten-Dichtung zulässige Maximalwert.

Die Abdichtung zwischen dem exakt aufeinander abstimmbaren Außenumfang des Förderkolbens und dem Innenumfang des Presszylinders - der darüber hinaus auch stabiler als ein Fass ausgebildet werden kann - ist jedoch in der Regel wesentlich höher belastbar als die Dichtung der Pressplatte gegenüber dem großen Herstellungsungenauigkeiten unterworfenen Innenumfang des Fasses.

Auf diese Art und Weise ist auch bei sehr zähflüssigem Material eine zuverlässige Förderung des Materials möglich, ohne dass Material durch die Dichtungen durchgepresst wird.

Ausgangs-Lage, Soll-Lage und Ziel-Lage des Förderkolbens können natürlich vorzugsweise einstellbar sein, ebenso wie die Strecke, die die Pressplatte bei jedem Fördervorgang vollzieht.

Zusätzlich wird für die Steuerung des Verfahrens der Druck im Material gemessen, beispielsweise auf der Vorderseite der Pressplatte und/oder auf der Vorderseite des Förderkolbens und/oder in der Förderleitung, sei es nahe am Förderkolben und/oder nahe am Verbraucher.

Auf Basis diese Druckwerte sowie der bekannten Parameter des zu entleerenden Materials wird die Bewegung von Pressplatte und/oder Förderkolben gesteuert hinsichtlich zeitlicher Abfolge, Zeitdauer und Geschwindigkeit dieser Komponenten.

Um Lufteinschlüsse in dem zu fördernden Material zu vermeiden, wird entweder vor und vor allem während des Aufsetzens der Pressplatte auf die Oberseite des Materials im Behälter der Raum dazwischen mit Unterdruck beaufschlagt oder der gesamte zu entleerende Behälter wird wenigstens mit seiner offenen Seite dicht in einer Einhausung aufgenommen, die vor allem vor und bei dem Aufsetzen der Pressplatte auf dem Material im Innenraum mit Unterdruck beaufschlagt wird, um Lufteinschlüsse zuverlässig zu vermeiden.

Für die Durchführung dieses Verfahrens sind sinnvollerweise bei der Entleervorrichtung weitere Details vorzusehen:
Der Innendurchmesser des Presszylinders wird relativ zum Innendurchmesser des zu entleerenden Behälters, insbesondere Fasses, keineswegs so groß wie möglich gewählt, sondern vorzugsweise um mindestens 5 %, besser mindestens 10 %, besser mindestens 15 %, besser mindestens 20 %, besser mindestens 30 % kleiner gewählt, um vor allem die Umfangslänge der Dichtung zwischen Förderkolben und Presszylinder möglichst gering zu halten.

Der Pressplattenantrieb und der Förderplattenantrieb sind unabhängig voneinander steuerbar und enthalten vorzugsweise ein oder zwei parallel laufende Gewindespindeln als Antriebselement oder einen Arbeitszylinder, beispielsweise ein Hydraulikzylinder oder einen Pneumatik-Zylinder.

Als Rückschlagventile können einfache Kugelventile vorgesehen werden oder auch andere Formen von Rückschlagventilen. Vorzugsweise sollten die Rückschlagventile jedoch nicht über die Rückseite der Pressplatte vorstehen - da sonst der Förderkolben nicht ganz an die Rückseite der Pressplatte herangefahren werden könnte - und/oder nicht über die Vorderseite der Pressplatte vorstehen - da sonst die Pressplatte mit ihrer Vorderseite nicht ganz an den Boden des Fasses herangefahren werden könnte.

Deshalb sollte vorzugsweise die Pressplatte eine solche Dicke in axialer Richtung besitzen, dass das eine oder die mehreren Rückschlagventile in axialer Richtung vollständig darin Platz haben.

Um einen schnellen Durchtritt des Materials durch die Pressplatte in Richtung Förderkolben zu gewährleisten, sollte die Summe der freien Durchlässe der insgesamt vorhandenen Rückschlagventile - die sich ja alle nur im Radialbereich innerhalb des freien Durchmessers des Presszylinders befinden dürfen - in ihrem geöffneten Zustand mindestens 15 %, besser mindestens 20 %, besser mindestens 30 %, besser mindestens 40 %, besser mindestens 50 % der Bodenfläche des Presszylinders betragen.

Um kein Dichtigkeitsproblem zwischen Pressplatte und daran anschließendem Presszylinder aufkommen zu lassen, ist die sicherste Lösung, die Pressplatte einstückig zusammen mit dem Presszylinder herzustellen, was jedoch hohen Herstellungsaufwand erfordert, und in der Regel nur bei äußerst dünnflüssigen Materialien gewählt werden wird.

Vorzugsweise ist die Pressplatte dagegen am Press-Zylinder auf einfache Art und Weise lösbar, also sowohl demontierbar als auch montierbar, befestigt.

Dies hat mehrere Vorteile:
Zum einen kann zum Zwecke der Reinigung die Pressplatte vom Press-Zylinder entfernt werden.

Vor allem jedoch kann auf diese Art und Weise, angepasst an den Durchmesser des jeweils zu entleerenden Fasses, eine entsprechende Pressplatte am Press-Zylinder befestigt werden, sodass die Entleervorrichtung für Fässer unterschiedlichen Durchmessers benutzbar ist.

Zur Steuerung des Verfahrens werden einerseits, insbesondere an den zuvor erwähnten Stellen, Drucksensoren verwendet, und andererseits Positionssensoren, die entweder an der Pressplatte und/oder am Förderkolben vorhanden sind, und mit denen die axiale Position einerseits der Pressplatte innerhalb der Entleervorrichtung, also im Benutzungszustand relativ zum Fass, gemessen wird und andererseits die axiale Position des Förderkolbens relativ zum Press-Zylinder.

Um die Abförderung des Materials zu intensivieren, ist vorzugsweise in der zumindest abschnittsweise aus einem flexiblen Schlauch bestehenden Förderleitung eine von außen auf den Schlauch einwirkende Schlauchpumpe vorgesehen.

Um Lufteinschlüsse im geförderten Material zu vermeiden, kann in der Vorderseite der Pressplatte - radial abseits des Bereiches des Press-Zylinders - und/oder in der Förderleitung ein Unterdruckanschluss vorgesehen sein.

Eine andere Möglichkeit, um Lufteinschlüsse im geförderten Material zu vermeiden, besteht darin, dass das Gestell der Entleervorrichtung auch eine Einhausung umfasst, in welche entweder der ganze Behälter oder wenigstens der die offene Seite des Behälters enthaltene Teil davon eingebracht und zumindest die offene Seite dicht verschlossen werden kann. Die Einhausung besitzt einen Unterdruckanschluss, über den der Innenraum der Einhausung mit einer Unterdruckquelle verbindbar ist.

Um die Druckerhöhung durch Reibung des Materials an den Innenseiten der Förderleitung zu minimieren, kann die Innenfläche der Förderleitung eine reibungsmindernde Oberflächengestaltung aufweisen.

Da bei dem beschriebenen Verfahren keine kontinuierliche Förderung des Materials durch den Förderkolben hindurch stattfindet, ist vorzugsweise in der Förderleitung ein Puffer für Material vorhanden, um mit dem Material aus dem Puffer auch bei stillstehendem Förderkolben im Press-Zylinder den angeschlossenen Verbraucher weiterhin mit Material aus dem Puffer versorgen zu können.

Ein solcher Puffer in der Förderleitung kann beispielsweise eine Kolbenpumpe oder eine Membranpumpe mit ausreichend großem Volumen sein.

In aller Regel wird sich dann die Kolbenstange des Förderkolbens, gegebenenfalls sogar auch der Press-Zylinder, durch die Einhausung hindurch erstrecken müssen.

### c) Ausführungsbeispiele

Ausführungsformen gemäß der Erfindung sind im Folgenden beispielhaft näher beschrieben.

Eine Fasspresse gemäß dem Stand der Technik mit geöffnetem Vakuumbehälter zeigen
- Fig. 1a:: in der Frontansicht,
- Fig. 1b:: in der Seitenansicht,
- Fig. 1c:: in der Aufsicht von oben,
- Fig. 2:: im Vertikalschnitt in Blickrichtung von vorne und

Eine erfindungsgemäße Fasspresse zeigen
- Figur 3:: im gleichen Vertikalschnitt wie Figur 2,
- Figuren 4a bis e:: in unterschiedlichen Funktionsstellungen der Fasspresse gemäß der Figur 3

Die **Figuren 1a****,** **b, c und 2** zeigen eine Entleervorrichtung in Form einer Fasspresse in Außenansichten und in Schnittdarstellungen:
Dabei soll Material **52** aus dem in den **Figuren 1a** **und** **2** dargestellten, oben offenen, Fass **50** gefördert werden, indem die Pressplatte **2**, die in den Innen-Umfang des Fasses **50** von oben dicht eingeschoben werden kann, und mit ihrer Druckseite **2a** Druck auf das Material **52** ausübt, so dass dieses - wie am besten in **Fig. 2** zu erkennen - dann durch die von der gegenüberliegenden Rückseite **2b** abragenden hohlen Kolbenstange **17** nach oben gedrückt wird und durch die daran angeschlossene Förderleitung **4** zu dem lediglich in der **Fig. 2** angedeuteten Verbraucher **53** geschoben wird.

Da dieser Vorgang unter Unterdruck, also im Idealfall unter Vakuum, erfolgen soll, wird das Fass **50** zunächst in eine Einhausung **6** eingestellt, die aus einem massiven Gehäuse **6**a sowie der hier im aufgeschwenkten Zustand dargestellten Tür **6**b besteht, die im geschlossenen Zustand die Einhausung **6** abdichtet, in deren Innenraum **9** der gewünschte Unterdruck erzeugt wird. Zu diesem Zweck verfügt die Einhausung **6** über einen Unterdruckanschluss **7**, über den die Einhausung **6** mit einer Unterdruckquelle **8** verbunden ist.

Als einziges Element erstreckt sich die Kolbenstange **17,** an deren vorderen Ende die Pressplatte **2** befestigt ist und die die Pressplatte **2** bewegt, durch die Oberseite der Einhausung **6** in deren Innenraum **9**, wobei der Durchgang entsprechend abgedichtet ist, um keine Luft von außen in den unter Unterdruck stehenden Innenraum **9** eindringen zu lassen.

Da bei hochviskosen Materialien hierfür auf die Pressplatte **2** bzw. die sie antreibende Kolbenstange **17** sehr hohe Kräfte von bis zu **100** Tonnen aufgebracht werden müssen, befindet sich die Einhausung **6** in einem massiven Gestell **1**, in deren oberen Bereich nebeneinander zwei vertikal angeordnete und parallel verlaufende Gewindespindeln **15** oder auch Kugelrollspindeln angeordnet sind, die gemeinsam auf ein querstehendes Joch **12** wirken, welches mit dem hinteren, oberen Ende der hohlen Kolbenstange **17** verbunden ist, die sich bis zur Pressplatte **2** erstreckt.

Damit durch den mittels der Pressplatte **2** auf das Material **52** im Fass **50** ausgeübte Druck das Fass **50** nicht radial deformiert wird oder gar platzt, wird um das Fass **50** herum im Stand der Technik meist eine stabile Umfassung **13** - siehe **Figur 1a** - angebracht, die eng an den Außenseiten des Fasses **50** anliegt und dem darin herrschenden Druck standhält.

Dennoch ist auch in diesem Fall die Pressplatten-Dichtung aufgrund Verformung des Fasses nicht vollständig dicht, und darüber hinaus stellt eine solche stabile Umfassung **13** nicht nur einen Aufwand bei der Herstellung der Maschine her, sondern je nach Dimension des Fasses **50**, damit meist auch für die Fässer unterschiedlicher Hersteller, wird eine separate darauf abgestimmte Umfassung **13** benötigt.

Auch beim Einstellen eines neuen Fasses 50 in eine Einhausung mit einer solchen stabilen Umfassung für das Fass macht dies den Einstell-Vorgang jedes Fasses umständlich und fehleranfällig.

Ein weiterer Nachteil ist die Tatsache, dass Fässer eine relativ große Schwankungsbreite ihrer tatsächlichen Abmessungen, gerade hinsichtlich Wandstärke, Innendurchmesser und Außendurchmesser, besitzen.

Erfindungsgemäß wird daher eine Ausbildung der Entleervorrichtung gemäß **Fig. 3** vorgeschlagen, die die gleiche Ansicht wie **Fig. 2** benutzt:
Dabei ist erkennbar, dass sich von der Rückseite **2b** der Pressplatte **2** aus nach oben, also in der Rückzugsrichtung **10b** der axialen Richtung 10, ein Presszylinder **22** erstreckt, und im Querschnitt der Pressplatte 2 innerhalb des Innenumfanges dieses Presszylinders 22 für das zu fördernde Material 52 mindestens eine, in der Regel mehrere, Durchgangsöffnungen **3** vorhanden sind, die nunmehr jedoch jeweils als Rückschlagventile **19** ausgebildet sind, in diesem Fall mit einer Kugel **19a** als Ventilkörper. Die Durchlassrichtung dieses wenigstens einen Rückschlagventils **19** ist ausschließlich die Richtung von unten nach oben, also in das Innere des Presszylinders **22** hinein, und nicht umgekehrt.

Die Pressplatte **2** liegt über meist mehrere in axialer Richtung 10 hintereinander angeordnete Pressplatten-Dichtungen **14** am Innenumfang der Wandung **50b** des Fasses **50** verschiebbar an.

Der Presszylinder 22 ist in axialer Richtung 10 hohl und in ihm ist ein Presskolben **24** in axialer Richtung verfahrbar dicht geführt, abgedichtet durch in der Regel in axialer Richtung mehrere hintereinander angeordnete Förderkolben-Dichtungen **23.**

Der Förderkolben **24** besitzt eine zentrale Durchgangsöffnung **3'**, die in die sich von dem Presskolben **24** nach oben, also in Rückzugsrichtung 10b erstreckende, in axialer Richtung hohle Kolbenstange **17** mündet, an der die Förderleitung **4** in deren oberen, stromabwärtigen Endbereich angeschlossen ist, die zum Verbraucher **53** führt.

Die Pressplatte **2** einerseits und der Förderkolben **24** andererseits können in axialer Richtung 10 sowohl in Pressrichtung 10a als auch in Rückzugsrichtung 10b unabhängig voneinander bewegt werden.

Die Positionen von Förderkolben **24** und Pressplatte **2** können von je einem oder einem gemeinsamen Positionssensor **55** überwacht werden, von denen gemäß **Figur 3** der eine an der Einhausung **6** neben der Durchgangsöffnung für die Kolbenstange **17** angeordnet ist und der andere an der Kolbenstange **17.** Auch ein Drucksensor **54** kann vorhanden sein, beispielsweise in der Unterseite des Förderkolbens **24**, um den Druck im Material **52** darunter zu messen.

Die Bewegung geschieht entweder mittels eines gemeinsamen Antriebs **5**, aber dennoch unabhängig voneinander insofern, als mit diesem gemeinsamen Antrieb **5** wahlweise entweder der Presszylinder **22**, also die Kolbenstange der Pressplatte **2,** oder die Kolbenstange **17** des Förderkolbens **24** oder auch beide gleichzeitig gekoppelt werden können.

Der Presszylinder **22** ist in axialer Richtung gleitend abgedichtet im Durchlass in der Oberseite der Einhausung **6** verschiebbar, wie dies bei der Lösung gemäß Stand der Technik bei der Kolbenstange **17** der Pressplatte **2** ebenfalls der Fall war.

Selbstverständlich ist auch möglich, die Pressplatte **2** einerseits und den Förderkolben **24** andererseits mittels getrennter Antriebe in axialer Richtung anzutreiben, also je einen Antrieb einerseits mit dem Presszylinder **22** und andererseits mit der Kolbenstange **17** zu koppeln.

Mit dieser Ausführungsform der Entleervorrichtung ist es möglich, die Pressplatte **2** in die nach oben weisende offene Seite des Fasses **50** einzuführen, auf dem zu entnehmenden Material **52** aufzusetzen und durch weiteres nach unten fahren der Pressplatte **2** das Material **52** durch die Durchgangsöffnungen **3** der Pressplatte **2** - der Durchlässigkeitsrichtung 19' der Rückschlagventile **19** - in dem Bereich oberhalb der Pressplatte **2** und damit in den Presszylinder **22** einströmen zu lassen. Voraussetzung ist hierfür, dass der Förderkolben **24** dem bei Erreichen durch das Material **52** keinen großen Widerstand entgegensetzt, sondern lediglich die Gleitreibung zwischen der Förderkolben-Dichtung 23 und dem Presszylinder **22** überwunden werden muss sowie das Eigengewicht des Förderkolbens **24** und dessen Kolbenstange **17.**

Bei einem gemeinsamen Antrieb von Pressplatte **2** und Förderkolben **24** darf also bei diesem Niederdrücken der Pressplatte **2** mittels des gemeinsamen Antriebes 5 der Förderkolben **24** nicht mit diesem Antrieb gekoppelt sondern frei beweglich gegenüber diesem Antrieb sein.

Um das Material dagegen durch die Kolbenstange **17** hindurch und die angeschlossene Förderleitung **4** bis zum Verbraucher zu pressen, ist ein erheblich höherer Druck notwendig. Dieser wird aufgebracht, indem nach ausreichender Füllung des Inneren des Presszylinders **22** mit Material **52** die Vorwärtsbewegung, also Abwärtsbewegung, der Pressplatte **2** beendet wird und bei stillstehender Pressplatte **2** der Förderkolben **24** nach unten gepresst wird. Bei einem gemeinsamen Antrieb **5** bedeutet dies, dass hierfür die Pressplatte **2** vom Antrieb **5** abgekoppelt und stattdessen der Förderkolben **24** mit diesem direkt verbunden werden muss.

Der notwendige hohe Druck tritt nun jedoch nur zwischen der nach oben gewandten Rückseite der Pressplatte **2** einschließlich der Rückschlagventile **19** - die in Richtung von oben nach unten für das Material **52** nicht durchlässig sind - und dem Förderkolben **24** und somit auch in der Kolbenstange **17** auf, nicht jedoch in dem Bereich zwischen dem Boden **50a** des Fasses **50** und der Pressplatte **2.** Damit wirkt dieser hohe Druck auch nicht auf die Pressplatten-Dichtung **14** zwischen Pressplatte **2** und Fass **50**, deren Dichtungswirkung damit wesentlich geringer sein kann als die der Förderkolben-Dichtung **23.**

Des Weiteren ist der zwischen Pressplatte **2** und Förderkolben **24** entstehende Druck - bei Beaufschlagung mit der gleichen Kraft wie bei der bekannten Lösung gemäß der **Fig. 1** **und** **2** - deutlich höher wegen der geringeren Querschnittsfläche des Förderkolbens **24** gegenüber der Querschnittsfläche der Pressplatte **2**, wie sie bei der bekannten Lösung relevant ist. Dies bedeutet, dass bei der erfindungsgemäßen Lösung für das Erzeugen desselben Druckes ein schwächerer Antrieb **5** ausreicht.

Auf diese Art und Weise kann nun ein Fass in einem oder meist mehreren Schritten geleert werden, wie an Hand der **Fig. 4a** **- e** erkennbar:
Im ersten Schritt gemäß **Fig. 4a** wird die Pressplatte **2** in das Fass 50 eingefahren, auf der Oberfläche des darin befindlichen Materials 52 aufgesetzt, und so weit nach unten gefahren, bis sich eine ausreichende Füllmenge an Material im Presszylinder **22** unterhalb des Förderkolbens **24** befindet, der dadurch entweder hochgedrückt wurde oder sich bereits in einer hochgefahrenen Position relativ zur Pressplatte **2** befand.

Anschließen wird gemäß **Fig. 4b** die Pressplatte **2** angehalten und durch Herabfahren, also Bewegen in Vorwärtsrichtung, des Förderkolbens **24** das zwischen der stillstehenden Pressplatte **2** und dem Förderkolben **24** befindliche Material weitestgehend in die Kolbenstange **17** und damit letztendlich in die Förderleitung **4** und zum Verbraucher **53** gedrückt. Die Vorwärtsbewegung des Förderkolbens **24** endet spätestens bei Kontaktieren der Rückseite 2b, also der Oberseite, der Pressplatte **2.**

Dieser Vorgang kann gemäß der **Figuren 4c** **und d** ein- oder mehrmals wiederholt werden.

In einem letzten Entleerungsschritt wird dann die Pressplatte **2** nach unten gefahren, bis sie auf dem Boden **50a** des Fasses **50** aufsitzt, dann angehalten und der Förderkolben **24** herabgefahren, bis er auf der Rückseite 2b, der Oberseite, der Pressplatte **2** aufsitzt.

Damit ist das Fass entleert, die Pressplatte **2** kann nach oben aus dem Fass **50** herausbewegt werden und das leere Fass **50** gegen ein volles ausgetauscht werden.

Sowohl im Stand der Technik als auch bei der erfindungsgemäßen Lösung kann sich ortsfest im Gestell **1** montiert jeweils eine Spindelmutter **25** befinden, durch welche sich die Gewindespindel **15** hindurcherstreckt. Jede der beiden Gewindespindeln **25** wird vorliegend durch einen separaten Elektromotor **16** angetrieben, wobei die Drehungen der beiden Spindelmuttern **25**, die die Axialbewegung der Gewindespindeln **15** bewirken, mechanisch synchronisiert sind durch eine zwischen den beiden Spindelmuttern **25** wirkende und mit beiden wirkverbundene Synchronverbindung, insbesondere in Form einer Kupplung.

Um die jeweilige Position der Pressplatte **2** in Vorschubrichtung zu kennen, ist am Gestell ein Positionssensor **21** angeordnet, bestehend beispielsweise aus einer Sensorleiste **21**a, die an der Innenseite des Gestells **1** befestigt ist und einem Positionsgeber, beispielsweise einem Positionsmagneten **21**b, bei einem magnetostriktiven Sensor, die sich in vertikale, also axialer, Richtung bei Verfahrung der Einheit aus Gewindespindeln **15**, Joch **12**, Kolbenstange **17** und Pressplatte **2** nach unten entlang der Sensorleiste **21**a bewegt und damit die Position der Pressplatte **2** detektiert, so dass die Pressplatte **2** angehalten werden kann, wenn sie den Boden des Fasses **50** erreicht hat und dieses somit geleert ist.

Die das Material abfördernde Förderleitung **4** ist an einem entsprechenden Anschlussstutzen des Joches **12** befestigt, so dass die Förderleitung **4** in der Regel aus einem flexiblen, aber hochfesten, Schlauch besteht, der von der Rückseite des Gestells **1** aus weggeführt wird, wie in den **Figuren 1b** **und** **2** dargestellt.

### BEZUGSZEICHENLISTE

- 1: Gestell
- 2: Pressplatte
- 2a: Druckseite
- 2b: Rückseite
- 3, 3': Durchgangsöffnung
- 4: Förderleitung
- 5: Antrieb
- 6: Einhausung
- 6a: Gehäuse
- 6b: Tür
- 7: Unterdruck-Anschluss
- 8: Unterdruck-Quelle
- 9: Innenraum
- 10: axiale Richtung, Vertikale
- 10a: Pressrichtung
- 10b: Rückzugsrichtung
- 11: Querrichtung, Horizontale
- 12: Joch
- 13: Umfassung
- 14: Pressplatten-Dichtung
- 15: Gewindespindel
- 16: Elektromotor
- 17: Kolbenstange
- 18: Federpaket, Kraftspeicher
- 19: Rückschlagventil
- 19': Durchlässigkeitsrichtung
- 19a: Kugel
- 20: Steuerung
- 21a, b: Positionssensor
- 22: Presszylinder
- 23: Förderkolben-Dichtung
- 24: Förderkolben
- 25: Spindelmutter
- 26: Kupplung
- **50**: Fass
- **50**a: Boden
- **50b**: Umfangswand
- **52**: Material
- **53**: Verbraucher
- 54: Drucksensor
- 55: Positionssensor

## Patentansprüche

1. **Entleervorrichtung** zum Versorgen eines Verbrauchers (53) mit viskosem Material (52) aus einem Behälter (50) mit einer offenen Seite (50a) und einer in der axialen Richtung (10) verlaufenden Umfangswand (50b), insbesondere einem Fass (50), wobei die Entleervorrichtung umfasst
- ein Gestell (1) zum Aufnehmen des Behälters (50),
- eine bewegbare Pressplatte (2), die
- sowohl in Pressrichtung (10a) als auch in Rückzugsrichtung (10b) von einem Pressplatten-Antrieb (5) antreibbar ist,
- die von der offenen Seite her in den Behälter (50) passt und dabei mit ihrem äußeren Rand dicht an der Innenfläche der Umfangswand (50b) des Behälters (50) anliegt,
- eine an einer Durchgangsöffnung (3) der Pressplatte (2) angeschlossene Förderleitung (4) für das abzufördernde Material (52),
**dadurch gekennzeichnet, dass**
- sich von der Rückseite der Pressplatte (2) aus ein Presszylinder (22) in Rückzugsrichtung (10b) erstreckt,
- sich in der Pressplatte (2) im radialen Bereich innerhalb des Presszylinders wenigstens ein Rückschlagventil (19) mit einer Durchlassrichtung (19') von der Vorderseite (2a) zur Rückseite (2b) der Pressplatte (2) befindet,
- im Presszylinder ein sowohl in Pressrichtung (10a) als auch in Rückzugsrichtung (10b) von einem Förder-Antrieb (5') bewegbarer Förderkolben (24) vorhanden ist,
- der Förderkolben (24) dabei mit seinem äußeren Rand dicht an der Innenfläche der Umfangswand (50 b) des Presszylinders (22) anliegt,
- der Förderkolben (24) eine Durchgangsöffnung (3') aufweist, an deren Rückseite die Förderleitung (4) angeschlossen ist.

2. Entleervorrichtung nach Anspruch 1,
**dadurch gekennzeichnet, dass**
- der Innendurchmesser des Presszylinders (22) kleiner ist als der freie innere Durchmesser der Umfangswand (50b) des Behälters (50) und
- insbesondere Innendurchmesser des Presszylinders (22) um mindestens 5 %, besser mindestens 10 %, besser mindestens 15 %, besser mindestens 20 %, besser mindestens 30 % kleiner ist als der freie innere Durchmesser der Umfangswand (50b) des Behälters (50).

3. Entleervorrichtung nach einem der vorhergehenden Ansprüche,
**dadurch gekennzeichnet, dass**
der Pressplatten-Antrieb (5) und/oder der Förder-Antrieb (5'), die auch zu einem einzigen Antrieb funktionsbedingt sein können, eine oder zwei parallel laufende Gewindespindeln oder einen Arbeitszylinder, insbesondere einen Hydraulikzylinder oder einen Pneumatikzylinder, umfassen.

4. Entleervorrichtung nach einem der vorhergehenden Ansprüche,
**dadurch gekennzeichnet, dass**
- das wenigstens eine Rückschlagventil (19) ein Kugel-Ventil ist
und/oder
- die Summe der freien Durchlässe der vorhandenen Rückschlagventile (19) in ihrem geöffneten Zustand mindestens 15 %, besser mindestens 20 %, besser mindestens 30 %, besser mindestens 40 %, besser mindestens 50 % der Bodenfläche des Presszylinders (22) beträgt.

5. Entleervorrichtung nach einem der vorhergehenden Ansprüche,
**dadurch gekennzeichnet, dass**
- die Pressplatte (2) mit dem Presszylinder (22) einstückig ausgeführt ist
und/oder
- die Pressplatte (2) am Presszylinder (22) demontierbar und montierbar befestigt ist.

6. Entleervorrichtung nach einem der vorhergehenden Ansprüche,
**dadurch gekennzeichnet, dass**
- wenigstens ein Drucksensor (54) am Förderkolben (24) und/oder nahe am Verbraucher vorhanden ist, der den Druck im Material (52) misst,
und/oder
- wenigstens ein Positionssensor (55) an der Pressplatte (2) und/oder am Förderkolben (24) vorhanden ist, der die axiale Position entweder der Pressplatte (2) in der Entleervorrichtung misst oder die axiale Position des Förderkolbens (24) im Presszylinder (22) misst.

7. Entleervorrichtung nach einem der vorhergehenden Ansprüche,
**dadurch gekennzeichnet, dass**
- die Förderleitung (4) wenigstens abschnittsweise aus einem flexiblen Schlauch besteht und an dem flexiblen Schlauch eine von außen auf den Schlauch einwirkende Schlauchpumpe angeordnet ist,
und/oder
- in der Vorderseite (2a) der Pressplatte (2) radial abseits des Presszylinders (22) und/oder in der Förderleitung (4) an oder nahe dem Verbraucher ein Unterdruckanschluss (7) vorhanden ist,
und/oder
- die Innenfläche der Förderleitung (4) eine reibungsmindernde Oberfläche aufweist.

8. Entleervorrichtung nach einem der vorhergehenden Ansprüche,
**dadurch gekennzeichnet, dass**
- in der Förderleitung (4) ein Puffer für Material (52) vorhanden ist, insbesondere in Form einer Kolbenpumpe oder einer Membranpumpe , mit ausreichend großem Volumen, um bei Stillstand der Entleerung des Behälters (50) den Verbraucher aus dem Puffer weiterhin mit Material (52) versorgen zu können.

9. Entleervorrichtung nach einem der vorhergehenden Ansprüche,
**dadurch gekennzeichnet, dass**
- das Gestell (1) eine Einhausung (6) umfasst, welche dicht verschlossen und oder geöffnet werden kann zum Einbringen wenigstens des Teils des Behälters mit der offenen Seite oder zum Einbringen des gesamten Behälters (50),
- die Einhausung (6) einen Unterdruckanschluss (7) aufweist, über den der Innenraum (9) der Einhausung (6) mit einer Unterdruck-Quelle (8) verbindbar ist,
- die Kolbenstange (17) des Förderkolbens (24) und der Presszylinder (22) sich durch die Wandung der Einhausung (6) hindurch erstrecken.

10. **Verfahren** zum Entleeren von viskosem Material (52) aus einem einseitig offenen Behälter (50), insbesondere einem Fass (50), mittels einer Entleervorrichtung nach einem der vorhergehenden Ansprüche, indem
- die Pressplatte (2) auf der Oberfläche des Materials (52) im Behälter (50) aufgelegt wird, wobei der Förderkolben eine axiale Ausgangslage relativ zur Pressplatte (2) innehat und dabei insbesondere an der Rückseite (2b) der Pressplatte (2) anliegt, und danach
a) die Pressplatte (2) weiter in Förderrichtung (10a) in den Behälter (50) eingefahren wird, bis das das wenigstens eine Rückschlagventil durchlaufende Material (52) den Presszylinder bis zu einem vorgegebenen Füllstand gefüllt hat und dadurch insbesondere den Förderkolben im Presszylinder in Rückzugsrichtung (10b) zurückgeschoben hat,
b) die Pressplatte (2) angehalten wird,
c) bei stillstehender Pressplatte (2) der Förderkolben weiter in Förderrichtung (10a) in den Presszylinder eingefahren wird, bis er eine vorgegebene Ziellage relativ zur Pressplatte (2) erreicht hat.

11. Verfahren nach Anspruch 10,
**dadurch gekennzeichnet, dass**
die Schritte a) bis c) mehrfach hintereinander wiederholt werden, insbesondere bis die Pressplatte (2) den Boden des Behälters (50) erreicht hat.

12. Verfahren nach einem der vorhergehenden Verfahrensansprüche,
**dadurch gekennzeichnet, dass**
die Ausgangslage und/oder die Ziellage des Förderkolbens (24) einstellbar sind.

13. Verfahren nach einem der vorhergehenden Verfahrensansprüche,
**dadurch gekennzeichnet, dass**
der Druck im Material (52) auf der Vorderseite (2a) der Pressplatte (2) und/oder auf der Vorderseite des Förderkolbens und/oder in der Förderleitung (4) nahe am Verbraucher gemessen und an eine Steuerung gemeldet wird und abhängig davon der Pressplatten-Antrieb (5) und/oder der Förderkolben-Antrieb (5') von einer Steuerung gesteuert wird, insbesondere unter Berücksichtigung des Zeitersatzes des Druckfortschritts entlang der Förderleitung (4).

14. Verfahren nach einem der vorhergehenden Verfahrensansprüche,
**dadurch gekennzeichnet, dass**
- vor und während des Aufsetzens der Pressplatte (2) auf der Oberseite des Materials (52) im Behälter (50) der Raum dazwischen mit Unterdruck beaufschlagt wird,
- insbesondere indem der einseitig offene Behälter (50) ganz oder wenigstens mit seiner offenen Seite in eine Einhausung (6) eingebracht wird,
- die Einhausung (6) dicht geschlossen wird und danach der Innenraum (9) der Einhausung (6) mit Unterdruck beaufschlagt wird.

## Claims

1. **Emptying device** for supplying a consumer (53) with viscous material (52) from a container (50) having an open side (50a) and a peripheral wall (50b) running in the axial direction (10), in particular a barrel (50), the emptying device comprising
- a frame (1) for receiving the container (50),
- a movable press plate (2), which
- can be driven both in the press direction (10a) and in the withdrawal direction (10b) by a press plate drive (5),
- fits into the container (50) from the open side and, thereby same time, bears closely with its outer edge against the inner surface of the peripheral wall (50b) of the container (50),
- a conveyer line (4), connected to a through opening (3) of the press plate (2), for the material (52) to be conveyed away,
**characterised in that**
- a press cylinder (22) extends from the rear side of the press plate (2) in the retraction direction (10b),
- at least one non-return valve (19) with a passage direction (19') from the front side (2a) to the rear side (2b) of the press plate (2) is located in the radial region within the press cylinder in the press plate (2),
- a conveying piston (24) which can be moved both in the press direction (10a) and in the withdrawal direction (10b) by a conveying drive (5') is present in the press cylinder,
- the outer edge of the conveying piston (24) lies closely against the inner surface of the peripheral wall (50b) of the press cylinder (22),
- the conveying piston (24) has a through opening (3') to the rear of which the conveyer line (4) is connected.

2. Emptying device according to claim 1,
**characterised in that**
- the inner diameter of the press cylinder (22) is smaller than the free inner diameter of the peripheral wall (50b) of the container (50) and
- in particular the inner diameter of the press cylinder (22) is at least 5 %, better at least 10 %, better at least 15 %, better at least 20 %, better at least 30 % smaller than the free inner diameter of the peripheral wall (50b) of the container (50).

3. Emptying device according to one of the preceding claims,
**characterised in that**
the press plate drive (5) and/or the conveyor drive (5'), which may also be functionally combined to a single drive, comprise one or two threaded spindles running in parallel or a working cylinder, in particular a hydraulic cylinder or a pneumatic cylinder.

4. Emptying device according to one of the preceding claims,
**characterised in that**
- the at least one non-return valve (19) is a ball valve
and/or
- the sum of the free passages of the non-return valves (19) present in their open state is at least 15 %, better at least 20 %, better at least 30 %, better at least 40 %, better at least 50 % of the bottom area of the compression cylinder (22).

5. Emptying device according to one of the preceding claims,
**characterised in that**
- the press plate (2) is made in one piece with the press cylinder (22)
and/or
- the press plate (2) is fastened to the press cylinder (22) in a dismountable and mountable manner.

6. Emptying device according to one of the preceding claims,
**characterised in that**
- at least one pressure sensor (54) is present at the conveying piston (24) and/or close to the consumer, which pressure sensor measures the pressure in the material (52),
and/or
- at least one position sensor (55) is present at the press plate (2) and/or at the conveying piston (24), which sensor either measures the axial position of the press plate (2) in the emptying device or measures the axial position of the conveying piston (24) in the press cylinder (22).

7. Emptying device according to one of the preceding claims,
**characterised in that**
- the conveyer line (4) consists at least in sections of a flexible hose and a hose pump acting on the hose from the outside is arranged at the flexible hose,
and/or
- a vacuum connection (7) is present in the front side (2a) of the press plate (2) radially away from the press cylinder (22) and/or in the conveyer line (4) at or near the consumer,
and/or
- the inner surface of the conveyer line (4) has a friction-reducing surface.

8. Emptying device according to one of the preceding claims,
**characterised in that**
- a buffer for material (52) is present in the conveyer line (4), in particular in the form of a piston pump or a diaphragm pump, having a sufficiently large volume in order to be able to continue to supply the consumer with material (52) from the buffer in case of a standstill of the emptying of the container (50).

9. Emptying device according to one of the preceding claims,
**characterised in that**
- the frame (1) comprises an enclosure (6) which can be tightly closed and/or opened for introducing at least the part of the container with the open side or for introducing the entire container (50),
- the enclosure (6) has a vacuum connection (7) via which the internal space (9) of the enclosure (6) can be connected to a vacuum source (8),
- the piston rod (17) of the conveying piston (24) and the press cylinder (22) extend through the wall of the enclosure (6).

10. **Method** for emptying viscous material (52) from a container (50) which is open on one side, in particular a barrel (50), by means of an emptying device according to one of the preceding claims, in that
- the press plate (2) is placed on the surface of the material (52) in the container (50), wherein the conveying piston has an axial starting position relative to the press plate (2) and in this case touches in particular the rear side (2b) of the press plate (2), and then
a) the pressing plate (2) is further moved into the container (50) in the conveying direction (10a) until the material (52) passing through the at least one non-return valve has filled the press cylinder to a predetermined filling level and has thereby in particular pushed the conveying piston in the press cylinder rear side in the withdrawal direction (10b),
b) the press plate (2) is stopped,
c) with the press plate (2) stationary, the conveying piston is moved further into the press cylinder in the conveying direction (10a) until it has reached a predetermined target position relative to the press plate (2).

11. Method according to claim 10,
**characterised in that**
steps a) to c) are repeated several times in succession, in particular until the pressing plate (2) has reached the bottom of the container (50).

12. Method according to one of the preceding method claims,
**characterised in that**
the starting position and/or the target position of the conveying piston (24) are adjustable.

13. Method according to one of the preceding method claims,
**characterised in that**
the pressure in the material (52) is measured on the front side (2a) of the pressing plate (2) and/or on the front side of the conveying piston and/or in the conveyer line (4) close to the consumer and is reported to a controller and, depending thereon, the press plate drive (5) and/or the conveying piston drive (5') is controlled by a controller, in particular taking into account the time delay of the pressure progress along the conveyer line (4).

14. Method according to one of the preceding method claims,
**characterised in that**
- before and during placing the press plate (2) on the upper side of the material (52) in the container (50), the space between is pressurised with negative pressure,
- in particular **in that** the container (50) open on one side is completely or at least with its open side introduced into an enclosure (6),
- the enclosure (6) is tightly closed and then the internal space (9) of the enclosure (6) is pressurised with negative pressure.

## Revendications

1. **Dispositif de vidange** pour alimenter un consommateur (53) en matière visqueuse (52) à partir d'un récipient (50) ayant un côté ouvert (50a) et une paroi circonférentielle (50b) s'étendant dans la direction axiale (10), en particulier un tonneau (50), le dispositif de vidange comprenant
- un support (1) pour recevoir le récipient (50),
- une plaque de presse mobile (2), qui
- peut être entraîné aussi bien dans la direction de pressage (10a) que dans la direction de retrait (10b) par un entraînement de plaque de pressage (5),
- qui s'adapte dans le récipient (50) par le côté ouvert et s'applique en même temps avec son bord extérieur de manière étanche contre la surface intérieure de la paroi circonférentielle (50b) du récipient (50),
- une conduite d'alimentation (4) pour le matériau (52) à évacuer, qui est reliée à une ouverture de passage (3) de la plaque de pressage (2),
**caractérisé en ce que**
- un cylindre de pressage (22) s'étend depuis la face arrière de la plaque de pressage (2) dans la direction de retrait (10b),
- au moins un clapet anti-retour (19) avec une direction de passage (19') depuis la face avant (2a) vers la face arrière (2b) de la plaque de pressage (2) est situé dans la plaque de pressage (2) dans la zone radiale à l'intérieur du cylindre de pressage,
- dans le cylindre de pressage se trouve un piston d'alimentation (24) qui peut être déplacé par un entraînement d'alimentation (5') aussi bien dans la direction de pressage (10a) que dans la direction de retrait (10b),
- le piston d'alimentation (24) s'applique avec son bord extérieur de manière étanche contre la surface intérieure de la paroi circonférentielle (50 b) du cylindre de pressage (22),
- le piston d'alimentation (24) présente une ouverture de passage (3'), à l'arrière de laquelle est raccordée la conduite d'alimentation (4).

2. Dispositif de vidange selon la revendication 1,
**caractérisé en ce que**
- le diamètre intérieur du cylindre de pressage (22) est inférieur au diamètre intérieur libre de la paroi circonférentielle (50b) du récipient (50) et
- en particulier le diamètre intérieur du cylindre de pressage (22) est inférieur d'au moins 5%, mieux d'au moins 10%, mieux d'au moins 15%, mieux d'au moins 20%, mieux d'au moins 30% au diamètre intérieur libre de la paroi circonférentielle (50b) du récipient (50).

3. Dispositif de vidange selon l'une des revendications précédentes,
**caractérisé en ce que**
l'entraînement de la plaque de pressage (5) et/ou l'entraînement d'alimentation (5'), qui peut également être fonctionnel à un seul entraînement, comprend une ou deux broches filetées s'étendant parallèlement ou un cylindre de travail, en particulier un cylindre hydraulique ou un cylindre pneumatique.

4. Dispositif de vidange selon l'une des revendications précédentes,
**caractérisé en ce que**
- ledit au moins un clapet anti-retour (19) est un clapet à bille et/ou
- la somme des passages libres des clapets anti-retour (19) présents dans leur état ouvert est d'au moins 15%, mieux d'au moins 20%, mieux d'au moins 30%, mieux d'au moins 40%, mieux d'au moins 50% de la surface de fond du cylindre de pressage (22).

5. Dispositif de vidange selon l'une des revendications précédentes,
**caractérisé en ce que**
- la plaque de pressage (2) est construite d'une seule pièce avec le cylindre de pressage (22)
et/ou
- la plaque de pressage (2) est fixée au cylindre de pressage (22) de manière démontable et montable.

6. Dispositif de vidange selon l'une des revendications précédentes,
**caractérisé en ce que**
- il y a au moins un capteur de pression (54) sur le piston d'alimentation (24) et/ou à proximité du consommateur, qui mesure la pression dans le matériau (52), et/ou
- au moins un capteur de position (55) sur la plaque de pressage (2) et/ou sur le piston d'alimentation (24), qui mesure la position axiale soit de la plaque de pressage (2) dans le dispositif de vidange, soit la position axiale du piston d'alimentation (24) dans le cylindre de pressage (22).

7. Dispositif de vidange selon l'une des revendications précédentes,
**caractérisé en ce que**
- la conduite d'alimentation (4) est constituée au moins par sections d'un tuyau flexible et qu'une pompe à tuyau agissant de l'extérieur sur le tuyau flexible est disposée sur le tuyau flexible,
et/ou
- un raccord de vide (7) est présent dans la face avant (2a) de la plaque de pressage (2) radialement loin du cylindre de pressage (22) et/ou dans la conduite d'alimentation (4) au niveau ou à proximité du consommateur,
et/ou
- la surface intérieure de la conduite d'alimentation (4) présente une surface réduisant la friction.

8. Dispositif de vidange selon l'une des revendications précédentes,
**caractérisé en ce que**
- un tampon pour matériau (52) est présent dans la conduite d'alimentation (4), en particulier sous la forme d'une pompe à piston ou d'une pompe à membrane, avec un volume suffisamment important pour pouvoir continuer à alimenter le consommateur en matériau (52) provenant du tampon lorsque la vidange du récipient (50) est arrêtée.

9. Dispositif de vidange selon l'une des revendications précédentes,
**caractérisé en ce que**
- le support (1) comprend un boîtier (6) qui peut être fermée et/ou ouverte de manière étanche afin d'introduire au moins la partie du récipient avec le côté ouvert ou d'introduire le récipient entier (50),
- le boîtier (6) comporte un raccord de vide (7) par lequel l'intérieur (9) du boîtier (6) peut être relié à une source de vide (8),
- la tige de piston (17) du piston d'alimentation (24) et le cylindre de pressage (22) traversent la paroi du boîtier (6).

10. **Procédé** pour vider un matériau visqueux (52) d'un récipient (50) ouvert d'un côté, en particulier d'un tonneau (50), au moyen d'un dispositif de vidange selon l'une des revendications précédentes, en
- plaçant la plaque de pressage (2) sur la surface du matériau (52) dans le récipient (50), dans lequel le piston d'alimentation occupe une position initiale axiale par rapport à la plaque de pressage (2) et s'appuie en particulier sur la face arrière (2b) de la plaque de pressage (2), et ensuite
a) la plaque de pressage (2) est à nouveau rétractée dans le récipient (50) dans la direction d'alimentation (10a), jusqu'à ce que le matériau (52) passant à travers la ou les soupapes anti-retour ait rempli le cylindre de pressage jusqu'à un niveau de remplissage prédéterminé et ait ainsi notamment repoussé le piston d'alimentation dans le cylindre de pressage dans la direction de retrait (10b),
b) la plaque de pressage (2) est arrêtée,
c) lorsque la plaque de pressage (2) est immobile, le piston d'alimentation est déplacé plus loin dans le cylindre de pressage dans la direction d'alimentation (10a) jusqu'à ce qu'il ait atteint une position cible prédéterminée par rapport à la plaque de pressage (2).

11. Procédé selon la revendication 10,
**caractérisée en ce que**
les étapes a) à c) sont répétées plusieurs fois de suite, en particulier jusqu'à ce que la plaque de pressage (2) ait atteint le fond du récipient (50).

12. Procédé selon l'une des revendications de procédé précédentes,
**caractérisée en ce que** la position de départ et/ou la position cible du piston d'alimentation (24) sont réglables.

13. Procédé selon l'une des revendications de procédé précédentes,
**caractérisé en ce que**
la pression dans le matériau (52) est mesurée sur la face avant (2a) de la plaque de pressage (2) et/ou sur la face avant du piston d'alimentation et/ou dans la conduite d'alimentation (4) proche du consommateur et signalée à un système de commande et, en fonction de cela, l'entraînement de la plaque de pressage (5) et/ou l'entraînement du piston d'alimentation (5') est commandé par un système de commande, en particulier en tenant compte du décalage dans le temps de la progression de la pression le long de la conduite d'alimentation (4).

14. Procédé selon l'une des revendications de procédé précédentes,
**caractérisé en ce que,**
- avant et pendant la mise en place de la plaque de pressage (2) sur la face supérieure du matériau (52) dans le récipient (50), l'espace entre eux est soumis à une pression négative,
- en particulier en introduisant le récipient (50) ouvert d'un côté complètement ou au moins avec son côté ouvert dans une enceinte (6),
- l'enceinte (6) est fermée de manière étanche et ensuite l'intérieur (9) de l'enceinte (6) est soumis à une pression négative.
